# DEMANDE DE BREVET EUROPEEN

(11) **EP 1 156 551 A1**
(43) Date de publication de la demande: **21.11.2001**
(21) Numéro de dépôt: 01202574.8
(22) Date de dépôt: 03.07.1998
(51) Int. Cl.: H01R 4/48, H01R 13/42

(54) **Appareil électrique à bornes dotées de cages élastiques**

(30) Priorité: 21.07.1997 FR 9709397
(62) Demande divisionnaire de: 98401683.2
(71) Demandeur: Schneider Electric Industries SA, 92500 Rueil-Malmaison (FR)
(72) Inventeur: Roger, Patrick, 21130 Auxonne (FR); Bassenonville, Denis, 21800 Chevigny (FR); Eschermann, Guy, 21800 Chevigny-Saint-Sauveur (FR); Bizard, Bernard, c/o Schneider Shanghai Industrial, 201802 Shanghai (FR)
(74) Mandataire: Schmit, Christian Norbert Marie

(57) **Abrégé**

Appareil électrique doté de bornes élastiques dont les cages-ressort 13 sont chacune est disposée sur une aile d'appui d'une pièce conductrice de support 12.

La pièce de support 12 est en forme de U, avec une aile de support (12a) sur laquelle est appliquée l'aile d'appui (13a) de la cage, et avec une branche de guidage (12c) pour une fiche de connexion (D) ; cette fiche est applicable entre ladite branche et la boucle (13c) de la cage élastique et introduite en direction de l'âme (12b). Il est ainsi possible de loger une fiche de connexion (D) et un conducteur dans un même emplacement de borne.

## Description

La présente invention concerne un appareil électrique comprenant des bornes dont chacune présente une pièce conductrice de support portant près d'une extrémité une cage élastique destinée à recevoir au moins un conducteur à connecter.

Les cages élastiques habituellement utilisées dans de telles bornes comprennent une aile d'appui appliquée ou fixée sur la pièce de support et une aile opérant par coincement un serrage de l'extrémité d'un conducteur externe à connecter, tel qu'un câble. L'aile de serrage est reliée à l'aile d'appui par une boucle formant ressort et elle est dotée d'une fenêtre dans laquelle peut être introduit un conducteur, ce conducteur étant coincé entre un bord de la fenêtre et la pièce de support par l'effort dû à la boucle.

Il est souhaitable de pouvoir utiliser de telles bornes à cage élastique en logeant en un même emplacement à la fois un conducteur et une fiche de connexion.

L'invention a pour but de répondre à ces desiderata.

Selon l'invention, la pièce conductrice de support de la cage est une pièce sensiblement en forme de U présentant une âme, une aile de support sur laquelle est appliquée l'aile d'appui de la cage et une branche de guidage pour une fiche de connexion, la fiche de connexion étant introduite en direction de l'âme et applicable entre ladite branche et la boucle de la cage élastique.

La pièce de support peut être dimensionnée pour recevoir deux cages-ressort disposées côte à côte dans une direction parallèle aux deux ailes. La distance prévue entre la boucle d'une cage-ressort et la deuxième aile est suffisante pour recevoir une fiche de connexion. La borne peut être agencée pour loger côte-à-côte une fiche de distribution pour l'alimentation de l'appareil et un câble de connexion à un autre appareil.

La description est faite ci-après d'un exemple de réalisation non limitatif de l'invention, en regard des dessins annexés.

La figure 1 représente en vue de côté une borne selon l'invention logée dans un appareil électrique.

La figure 2 représente en perspective une variante à borne double.

L'appareil électrique dont une partie est représentée schématiquement sur la figure 1 comprend un boîtier en matière isolante 10 et plusieurs bornes à cage élastique A protégées par une partie de boîtier, un capot ou autre organe analogue de recouvrement 11.

La borne A présente une pièce conductrice de support 12 portant sur une aile 12a une cage-ressort 13. La cage-ressort 13 comprend une aile d'appui 13a appliquée sur l'aile 12a de la pièce de support, une aile de serrage 13b et une boucle 13c ; l'aile de serrage 13b est reliée à l'aile d'appui 13a par la boucle 13c qui forme ressort et elle est dotée d'une fenêtre de serrage 13d dans laquelle pénètre et reste engagée l'extrémité de l'aile 13a. La fenêtre de serrage 13d présente un bord 13e applicable contre le côté de l'aile 12a opposé à celui qui porte l'aile 13a ; la fenêtre 13d sert à serrer au moins un conducteur C, avec effet de coincement entre le bord 13e et l'aile 12a. L'aile 12a de la pièce 12 peut offrir avantageusement une extrémité libre incurvée ou convexe 12e qui s'introduit dans la fenêtre 13d de la cage-ressort et facilite l'entrée du câble.

La pièce conductrice de support 12 est en forme générale de U et présente l'aile 12a déjà mentionnée, ainsi qu'une âme 12b et une autre aile 12c.

L'aile 12c s'étend sensiblement parallèlement à l'aile 12a ou peut être légèrement inclinée par rapport à l'aile 12a. L'aile 12c forme une branche de guidage pour un outil B qui sert à déformer la boucle 13c (voir figure 1), afin de dégager une ouverture de la fenêtre 13d et d'assurer ainsi le passage du conducteur, ou pour une fiche de connexion D ; l'aile 12a présente avantageusement une extrémité libre convexe 12j (voir figure 2).

La pièce 12 conserve à l'opposé de l'âme 12b une large ouverture qui permet un accès satisfaisant aux conducteurs C, fiches D et outils B via des ouvertures appropriées 11c et 11b,d du capot 11.

On a représenté sur la figure 2 une borne double conforme à l'invention. Les cages-ressort 13 sont logées l'une à côté de l'autre dans la pièce 12. Un bras raidisseur 16 en forme de pont prend racine sur l'aile 12c et prend appui par un épaulement 16a sur l'aile 12a, de sorte qu'il en résulte une meilleure rigidité pour la pièce de support et pour l'ensemble de la borne. L'âme 12b de la pièce 12 ayant une longueur a, ou encore une distance a étant prévue entre l'aile de support (12a) et la branche de guidage (12c), on peut observer que la distance b prévue entre la boucle 13c de la cage-ressort 13 et la deuxième aile 12c est suffisante pour loger entre celles-ci une fiche de connexion D et que la disposition adoptée permet de loger en un même emplacement et sous un encombrement minimal une fiche d'alimentation D et un câble de départ C.

## Revendications

1. Appareil électrique comprenant des bornes de connexion à cage élastique dont chacune présente :
- une pièce conductrice de support portant près d'une extrémité une cage élastique, la cage comprenant une aile d'appui appliquée sur la pièce de support,
- une aile de serrage reliée à l'aile d'appui par une boucle formant ressort et dotée d'une fenêtre de serrage de conducteur par effet de coincement,
**caractérisé par le fait que** la pièce conductrice de support (12) de la cage est une pièce sensiblement en forme de U présentant une âme (12b), une aile de support (12a) sur laquelle est appliquée l'aile d'appui (13a) de la cage et une branche de guidage (12c) pour une fiche de connexion (D), la fiche de connexion (D) étant introduite en direction de l'âme (12b) et applicable entre la branche de guidage (12c) et la boucle (13c) de la cage élastique.

2. Appareil selon la revendication 1, **caractérisé par le fait que**, la pièce de support (12) ayant une distance (a) entre l'aile de support (12a) et la branche de guidage (12c) de la pièce de support (12) en forme de U, la distance (b) prévue entre la boucle (13c) de la cage-ressort (13) et la branche de guidage (12c) permet de loger la fiche (D).

3. Appareil selon la revendication 1, **caractérisé par le fait que** la pièce de support (12) en U est ménagée pour recevoir deux cages élastiques (13) côte à côte dans une direction parallèle aux ailes (12a,13a).
